# EUROPÄISCHE PATENTSCHRIFT

(11) **EP 2 425 440 B1**
(45) Veröffentlichungstag und Bekanntmachung des Hinweises auf die Patenterteilung: **22.06.2016**
(21) Anmeldenummer: 10719932.5
(22) Anmeldetag: 29.04.2010
(51) Int. Cl.: H01H 51/06

(54) **STARTERRELAIS SOWIE VERFAHREN ZUR HERSTELLUNG EINES STARTERRELAIS**
STARTER RELAY AND METHOD OF MANUFACTURING SUCH A STARTER RELAY
RELAIS DU DÉMARREUR ET PROCEDE DE FABRICATION D'UN TEL RELAIS

(30) Priorität: 30.04.2009 DE 102009002757
(43) Veröffentlichungstag der Anmeldung: 07.03.2012
(73) Patentinhaber: Robert Bosch GmbH, 70442 Stuttgart (DE)
(72) Erfinder: BUESSE, Wolfgang, 31177 Harsum (DE); BERARDINELLI, Marco, 30163 Hannover (DE); LUKOSZ, Harald, 73614 Schorndorf (DE)
(86) Internationale Anmeldenummer: PCT/EP2010/055815
(87) Internationale Veröffentlichungsnummer: WO 2010/125147

(56) Entgegenhaltungen:
- DE-A1- 2 153 864
- DE-A1- 4 442 243
- DE-U- 7 312 086
- DE-U1- 9 317 085
- FR-A1- 2 737 911
- FR-A1- 2 890 780

## Beschreibung

### Stand der Technik

Die Erfindung betrifft ein Starterrelais für eine Startvorrichtung mit einem Schalterdeckel, der durch einen Bördelrand eines Gehäuseteils gehalten wird.

Aus der DE 296 11 005 U1 ist ein solches Starterrelais bekannt. Zur Abstützung von Anzugsmomenten an den Hauptstromkontakten wird der Schalterdeckel an seinem Umfang mit einer Nut ausgestattet, in die der gebördelte Bördelrand nach dem Umformen an den Schalterdeckel eingreift. So wird ein Formschluss zwischen den Fügepartnern ermöglicht.

Die FR 2 737 911 A1 zeigt ein Starterrelais für eine Startvorrichtung mit einem Schalterdeckel aus einem thermoplastischen Material.

### Offenbarung der Erfindung

### Vorteile der Erfindung

Das erfindungsgemäße Relais hat den Vorteil, dass die vorgeschlagene Lösung die Verwendung von Schalterdeckeln aus thermoplastischen Material besser ermöglicht.

### Beschreibungen der Zeichnungen

Ein Ausführungsbeispiel der Erfindung ist in den Zeichnungen dargestellt. Diese zeigen in
Figur 1 einen Längs- und Teilschnitt durch einen Teil eines Einrückrelais,
Figur 2 einen Längsschnitt durch ein magnetisch leitfähiges Gehäuseteil,
Figur 3 eine Ansicht auf die Innenseite des Bördelrands,
Figur 4 einen Fertigungsschritt nach einem bevorzugten Verfahren.

### Ausführungsformen der Erfindung

In Figur 1 ist mit 10 ein Teil eines Einrückrelais bezeichnet, das einen Schalterdeckel 12 aufweist, in dem Hauptstromkontakte 14 angeordnet sind. Diese wirken mit einer Kontaktbrücke 35 zusammen, die über eine Schaltachse 36 vom Anker des Einrückrelais 10 beim Einschalten seiner Erregerwicklung 37 entgegen der Kraft von Rückstellfeder 39 und Kontaktdruckfeder 38 auf die Hauptstromkontakte 14 gedrückt wird. Diese sind als Befestigungselemente für Anschlussleiter zur Batterie bzw. zum Startermotor ausgebildet und führen durch Durchbrüche 16 des Schalterdeckels 12 als Gegenkörper nach außen und weisen dort Gewinde 18 auf, welche Spannscheiben 19 tragen. Auf der Seite der Kontaktkammer 20 besitzen die Hauptstromkontakte einen Schraubenkopf 22. Dieser liegt in einer Ausnehmung 30 des Schalterdeckels 12. Der Schalterdeckel 12 hat einen Bördelwulst 41, der von einem Bördelrand 52 umgriffen ist und besteht aus einem thermoplastischen Kunststoff.

In Figur 2 ist einen Längsschnitt durch ein magnetisch leitfähiges Gehäuseteil 40 gezeigt. Ausgehend von einem Boden 43 des Gehäuseteils 40 erstreckt sich eine ringzylindrische Gehäusewand 46, die nach einer Stufe 49 in einen verjüngten Abschnitt übergeht, der ein Bördelrand 52 ist.

Figur 3 zeigt eine Ansicht auf die Innenseite des Bördelrands 52. Diese Innenseite ist mit einer Formschluss ermöglichenden Kontur 55 versehen. Diese Kontur 55 kann beispielsweise durch eine Rändelung 56 wie in Figur 3 gezeigt realisiert sein. Alternativen sind Verzahnungen, Riefen oder Nuten.

Gemäß einem vorgeschlagenen Verfahren zur Herstellung eines Einrückrelais 10 wird in einem Verfahrensschritt der Schalterdeckel 12 in das Gehäuseteil 40 eingesetzt, anschließend der Bördelrand 52 des Gehäuseteils 40 verformt, so dass dieser Bördelrand 52 einen Bördelwulst 41 des Schalterdeckels 12 umgreift. Dadurch entsteht durch den Druck des Bördelrands 52 auf den Bördelwulst 41 aus thermoplastischem Material (Kunststoff) eine formschlüssige Verbindung 60 zwischen Schalterdeckel 12 und Gehäuseteil 40, da eine Innenseite des Bördelrands 52 vor dem Einsetzen des Schalterdeckels 12 mit einer Formschluss ermöglichenden Kontur 55 versehen wird.

Es ist dabei vorgesehen, dass ein Konturwerkzeug 63 eine Rändelung (56) oder Riefen oder Nuten oder eine Verzahnung oder einen spiralförmigen Grat an der Innenseite des Bördelrands 52 einarbeitet.

Zur Erhöhung der Fertigungsgeschwindigkeit ist vorgesehen, dass ein Stempel gleichzeitig den Bördelrand 52 auf seiner Innenseite kalibriert und eine Verzahnung bzw. Rändelung eindrückt.

In einem alternativen Schritt ist vorgesehen, dass ein kombiniertes Werkzeug 66 mit einem Werkzeugteil 69 das Gehäuseteil 40 spanend bearbeitet und mit einem anderen Werkzeugteil 72, welches das Konturwerkzeug 63 ist, die Innenseite des Bördelrands 52 mit einer Formschluss ermöglichenden Kontur 55 versieht, vorzugsweise rändelt. Der Vorteil ist, dass durch dieses Kombiwerkzeug 66 mit einem Vorschub in das Gehäuseteil 40 zwei Arbeitsvorgänge vorgenommen werden können (Erhöhung der Taktzeit bzw. Fertigungsgeschwindigkeit).

## Patentansprüche

1. Einrückrelais für eine Startvorrichtung, mit einem Gehäuseteil (40), welches vorzugsweise magnetisch leitfähig ist, wobei dieses Gehäuseteil (40) einen Bördelrand (52) aufweiset, mit einem Schalterdeckel (12), der einen Bördelwulst (41) aufweist, wobei der Bördelwulst (41) formschlüssig durch den Bördelrand (52) umgriffen ist, wobei der Schalterdeckel (12) aus einem thermoplastischen Kunststoff besteht, **dadurch gekennzeichnet, dass** der Bördelrand (52) auf seiner Innenseite mit einer Formschluss ermöglichenden Kontur (55) versehen ist.

2. Einrückrelais nach Anspruch 1, **dadurch gekennzeichnet, dass** die einen Formschluss ermoglichende Kontur (55) eine Randelung (56) ist oder Riefen oder Nuten oder eine Verzahnung aufweiset.

3. Verfahren zur Herstellung eines Einrückrelais (10), wobei in einem Verfahrensschritt ein Schalterdeckel (12) in ein Gehäuseteil (40) eingesetzt, anschließend ein Bördelrand (52) des Gehäuseteils (40) verformt wird, so dass dieser Bördelrand (52) einen Bördelwulst (41) des Schalterdeckels (12) umgreift und dadurch eine formschlüssige Verbindung (60) zwischen Schalterdeckel (12) und Gehäuseteil (40) wirkt, **dadurch gekennzeichnet, dass** eine Innenseite des Bördelrands (52) vor dem Einsetzen des Schalterdeckels (12) mit einer Formschluss ermöglichenden Kontur (55) versehen wird.

4. Verfahren nach Anspruch 3, **dadurch gekennzeichnet, dass** ein Konturwerkzeug (63) eine Rändelung (56) oder Riefen oder Nuten oder eine Verzahnung oder einen spiralförmigen Grat an der Innenseite des Bördelrands (52) einarbeitet.

5. Verfahren nach Anspruch 4, **dadurch gekennzeichnet, dass** ein Stempel gleichzeitig den Bördelrand (52) auf seiner Innenseite kalibriert und eine Verzahnung bzw. Rändelung einrückt.

6. Verfahren nach einem der Ansprüche 3 bis 4, **dadurch gekennzeichnet, dass** ein kombiniertes Werkzeug (66) mit einem Werkzeugteil (69) das Gehäuseteil (40) spanend bearbeitet und mit einem anderen Werkzeugeil (72), welches das Konturwerkzeug (63) ist, die Innenseite des Bördelrands (52) mit einer Formschluss ermöglichenden Kontur (55) versehen, vorzugsweise gerändelt, wird.

## Claims

1. Engaging relay for a starting apparatus, having a housing part (40) which is preferably magnetically conductive, the said housing part (40) having a beaded rim (52), having a switch cover (12) which has a beaded bulge (41), the beaded bulge (41) being engaged around in a positively locking manner by the beaded rim (52), the switch cover (12) consisting of a thermoplastic, **characterized in that** the beaded rim (52) is provided on its inner side with a contour (55) which makes a positively locking connection possible.

2. Engaging relay according to Claim 1, **characterized in that** the contour (55) which makes a positively locking connection possible is a knurling (56) or has flutes or grooves or a spline system.

3. Method for producing an engaging relay (10), a switch cover (12) being inserted into a housing part (40) in one method step, subsequently a beaded rim (52) of the housing part (40) being deformed, with the result that the said beaded rim (52) engages around a beaded bulge (41) of the switch cover (12) and a positively locking connection (60) acts as a result between the switch cover (12) and the housing part (40), **characterized in that**, before the insertion of the switch cover (12), an inner side of the beaded rim (52) is provided with a contour (55) which makes a positively locking connection possible.

4. Method according to Claim 3, **characterized in that** a contour tool (63) makes a knurling (56) or flutes or grooves or a spline system or a spiral ridge on the inner side of the beaded rim (52).

5. Method according to Claim 4, **characterized in that** a die at the same time calibrates the beaded rim (52) on its inner side and presses in a spline system and/or knurling.

6. Method according to either of Claims 3 and 4, **characterized in that** a combined tool (66) machines the housing part (40) with a tool part (69), and the inner side of the beaded rim (52) is provided, preferably knurled, with a contour (55) which makes a positively locking connection possible by way of another tool part (72) which is the contour tool (63).

## Revendications

1. Relais d'embrayage pour un dispositif de démarreur, comprenant une partie de boîtier (40) qui est de préférence magnétiquement conductrice, cette partie de boîtier (40) présentant un bord de sertissage (52), avec un couvercle de commutateur (12) qui présente un bourrelet de sertissage (41), le bourrelet de sertissage (41) étant saisi par engagement par correspondance de formes sur sa périphérie par le bord de sertissage (52), le couvercle de commutateur (12) se composant d'un plastique thermoplastique, **caractérisé en ce que** le bord de sertissage (52) est pourvu sur son côté intérieur d'un contour (55) permettant un engagement par correspondance de formes.

2. Relais d'embrayage selon la revendication 1, **caractérisé en ce que** le contour (55) permettant un engagement par correspondance de formes est un moletage (56) ou présente des stries ou des rainures ou une denture.

3. Procédé de fabrication d'un relais d'embrayage (10), dans lequel, dans une étape de procédé, un couvercle de commutateur (12) est inséré dans une partie de boîtier (40), ensuite un bord de sertissage (52) de la partie de boîtier (40) est déformé de telle sorte que ce bord de sertissage (52) vienne en prise autour d'un bourrelet de sertissage (41) du couvercle de commutateur (12) et qu'une connexion par engagement par correspondance de formes (60) agisse de ce fait entre le couvercle de commutateur (12) et la partie de boîtier (40), **caractérisé en ce qu'**un côté intérieur du bord de sertissage (52), avant l'insertion du couvercle de commutateur (12), est pourvu d'un contour (55) permettant un engagement par correspondance de formes.

4. Procédé selon la revendication 3, **caractérisé en ce qu'**un outil de profilage (63) produit un moletage (56) ou des stries ou des rainures ou une denture ou une arête en forme de spirale au niveau du côté intérieur du bord de sertissage (52).

5. Procédé selon la revendication 4, **caractérisé en ce qu'**un poinçon calibre simultanément le bord de sertissage (52) sur son côté intérieur et imprime une denture ou un moletage.

6. Procédé selon l'une quelconque des revendications 3 à 4, **caractérisé en ce qu'**un outil combiné (66) usine par enlèvement de copeaux avec une partie d'outil (69) la partie de boîtier (40), et le côté intérieur du bord de sertissage (52), avec une autre partie d'outil (72) qui est l'outil de profilage (63), est pourvu d'un contour (55) permettant un engagement par correspondance de formes, de préférence est moleté.
